# EUROPÄISCHE PATENTSCHRIFT

(11) **EP 1 554 715 B1**
(45) Veröffentlichungstag und Bekanntmachung des Hinweises auf die Patenterteilung: **14.04.2010**
(21) Anmeldenummer: 03757683.2
(22) Anmeldetag: 23.09.2003
(51) Int. Cl.: G10L 13/08

(54) **VERFAHREN ZUR RECHNERGESTÜTZTEN SPRACHSYNTHESE EINES GESPEICHERTEN ELEKTRONISCHEN TEXTES ZU EINEM ANALOGEN SPRACHSIGNAL, SPRACHSYNTHESEEINRICHTUNG UND TELEKOMMUNIKATIONSGERÄT**
METHOD FOR COMPUTER-AIDED SPEECH SYNTHESIS OF A STORED ELECTRONIC TEXT INTO AN ANALOG SPEECH SIGNAL, SPEECH SYNTHESIS DEVICE AND TELECOMMUNICATION APPARATUS
PROCEDE DE SYNTHESE DE LA PAROLE ASSISTEE PAR ORDINATEUR SOUS FORME DE SIGNAL VOCAL ANALOGIQUE A PARTIR D'UN TEXTE ELECTRONIQUE, DISPOSITIF DE SYNTHESE DE LA PAROLE ET APPAREIL DE TELECOMMUNICATION

(30) Priorität: 23.09.2002 DE 10244166
(43) Veröffentlichungstag der Anmeldung: 20.07.2005
(73) Patentinhaber: Infineon Technologies AG, 85579 Neubiberg (DE)
(72) Erfinder: KÜSTNER, Michael, 83629 Weyarn (DE); SCHNELL, Markus, 81927 München (DE)
(74) Vertreter: Viering, Jentschura & Partner
(86) Internationale Anmeldenummer: PCT/DE2003/003158
(87) Internationale Veröffentlichungsnummer: WO 2004/029929

(56) Entgegenhaltungen:
- MACCHI M: "Issues in text-to-speech synthesis" INTELLIGENCE AND SYSTEMS, 1998. PROCEEDINGS., IEEE INTERNATIONAL JOINT SYMPOSIA ON ROCKVILLE, MD, USA 21-23 MAY 1998, LOS ALAMITOS, CA, USA,IEEE COMPUT. SOC, US, 21. Mai 1998 (1998-05-21), Seiten 318-325, XP010288887 ISBN: 0-8186-8548-4
- VAN DER VRECKEN O ET AL: "New techniques for the compression of synthesizer databases" CIRCUITS AND SYSTEMS, 1997. ISCAS '97., PROCEEDINGS OF 1997 IEEE INTERNATIONAL SYMPOSIUM ON HONG KONG 9-12 JUNE 1997, NEW YORK, NY, USA,IEEE, US, 9. Juni 1997 (1997-06-09), Seiten 2641-2644, XP010236271 ISBN: 0-7803-3583-X
- MOBERG M ET AL: "Optimizing speech synthesizer memory footprint through phoneme set reduction" PROCEEDINGS OF 2002 IEEE WORKSHOP ON SPEECH SYNTHESIS (CAT. NO.02EX555), PROCEEDINGS OF 2002 IEEE WORKSHOP ON SPEECH SYNTHESIS, SANTA MONICA, CA, USA, 11-13 SEPT. 2002, Seiten 171-174, XP002267880 2002, Piscataway, NJ, USA, IEEE, USA ISBN: 0-7803-7395-2

## Beschreibung

Die Erfindung betrifft ein Verfahren zur rechnergestützten Sprachsynthese eines gespeicherten elektronischen Textes zu einem analogen Sprachsignal, eine Sprachsyntheseeinrichtung sowie ein Telekommunikationsgerät.

Zur Ausgabe von Informationen mittels eines Computers an einen Benutzer wird in der heutigen Zeit mehr und mehr von der künstlichen Sprachsynthese Gebrauch gemacht. Besondere Bedeutung gewinnt die Sprachsynthese als Kommunikationsmittel zur Ausgabe von Informationen an den Menschen im Rahmen von Systemen, bei denen andere Ausgabemedien, wie z.B. Grafiken aus Platzgründen nicht möglich sind, beispielsweise weil kein Monitor zur Darstellung von Informationen verfügbar oder aus Platzgründen nicht einsetzbar ist. Gerade für einen solchen Fall, bei dem aus Platzgründen andere Ausgabemedien nicht eingesetzt werden können, wird eine Sprachsyntheseeinrichtung und ein Verfahren zur Sprachsynthese benötigt, die bzw. das mit sehr geringen Anforderungen an verfügbare Ressourcen hinsichtlich der Rechenleistung und hinsichtlich des benötigten Speicherplatzbedarfs auskommt und dennoch eine vollwertige Synthese, beispielsweise zum "Vorlesen" eines Textes, vorzugsweise einer elektronischen Nachricht, bereit stellt.

Bekannte Ansätze, die aufgrund ihrer sehr großen Anforderungen hinsichtlich des benötigten Speicherplatzbedarfs noch nicht auf integrierten Systemen (Embedded Systems) verfügbar sind, werden üblicherweise unterschieden in Sprachsynthesesysteme, bei denen die Sprachsynthese auf der so genannten Diphonsynthese basieren und in Sprachsynthesesysteme, die auf der so genannten Korpus-basierten Sprachsynthese beruhen.

Selbst die mit einem geringeren Speicherplatzbedarf auskommenden Diphonsynthesesysteme benötigen einen Speicherplatz von ungefähr 20 MByte, Korpus-basierte Sprachsynthesesysteme benötigen bis zu 1 GByte Speicherplatz und mehr.

Dieser Speicherplatzbedarf ist wesentlich zu groß, um gerade in einem Embedded System realisiert werden zu können.

In [5] ist eine Text-Zu-Sprache-Wandlereinrichtung beschrieben, bei der für ein beschriebenes spezielles Ausnahmelexikon die Text-Zu-Sprache-Wandlung durchgeführt wird.

In [6] ist eine Parser-Einrichtung zum Ermitteln von vorgegebenen Ausdrücken aus einer eingesprochenen Sprachsignalfolge beschrieben.

In [7] ist eine Text-Zu-Sprache-Wandlereinrichtung beschrieben, bei der ein Abkürzungs-Lexikon die Text-Zu-Sprache-Wandlung unterstützt.

Der Erfindung liegt das Problem zu Grunde, eine Sprachsynthese bereitzustellen, die mit reduziertem Speicherplatz auskommt als er bei bekannten Sprachsyntheseverfahren bzw. Sprachsyntheseeinrichtungen benötigt wird.

Das Problem wird durch das Verfahren zur rechnergestützten Sprachsynthese eines gespeicherten elektronischen Textes zu einem analogen Sprachsignal, durch eine Sprachsyntheseeinrichtung sowie durch ein Telekommunikationsgerät mit den Merkmalen gemäß den unabhängigen Patentansprüchen gelöst.

Bei einem Verfahren zur rechnergestützten Sprachsynthese eines gespeicherten elektronischen Textes zu einem analogen Sprachsignal wird der gespeicherte elektronische Text unter

Verwendung vorgegebener Textanalyse-Regeln einer Textanalyse unterzogen.

Der gespeicherte elektronische Text ist üblicherweise in einem vorgegebenen elektronischen Textverarbeitungsformat, wie beispielsweise ASCII, gespeichert. Zusätzlich können in dem elektronischen Text noch Steuerzeichen eines Textverarbeitungssystems, wie beispielsweise Seitenumbruchs-Steuerzeichen oder Formatierungs-Steuerzeichen enthalten sein.

Dieser Text wird mittels des Verfahrens umgesetzt in ein analoges Sprachsignal, welches mittels eines Lautsprechers einem Benutzer ausgegeben wird.

Unter Textanalyse-Regeln sind in diesem Zusammenhang ein Satz von Regeln zu verstehen, die nacheinander abgearbeitet werden und die, wie im Folgenden näher erläutert wird, üblicherweise sprachspezifische Regeln darstellen die eine übliche Abbildung bestimmter Teile des elektronischen Textes auf eine oder mehrere lautsprachliche Einheiten beschreiben.

Für den Fall, dass die Textanalyse-Regeln für den jeweils untersuchten elektronischen Text erfüllt werden oder sind, wird eine erste Folge lautsprachlicher Einheiten gebildet.

Als lautsprachliche Einheiten können erfindungsgemäß insbesondere folgende Einheiten für die anschließende konkatenierende Sprachsynthese verwendet werden:
- Phonemsegmente,
- Phoneme,
- Allophone,
- Diphone,
- Triphone,
- Halbsilben, insbesondere Anfangshalbsilben und Endhalbsilben + Rudimente, Suffixe,
- Mischinventare zur Abdeckung koartikulatorischer Effekte,
- Wörter, oder
- eine Folge von Wörtern.

Ferner wird gemäß dem erfindungsgemäßen Verfahren geprüft, ob der elektronische Text in einem elektronischen Abkürzungs-Lexikon enthalten ist.

Das Abkürzungs-Lexikon enthält eine Abbildungstabelle von vorgegebenen Abkürzungen, codiert in dem Format, in dem der elektronische Text vorliegt, und die zugehörige lautsprachliche Umschrift der Abkürzung, beispielsweise codiert in SAMPA, als entsprechende Repräsentation der jeweiligen vorgegebenen Abkürzung.

Für den Fall, dass der elektronische Text in dem elektronischen Abkürzungs-Lexikon enthalten ist, wird eine zweite Folge lautsprachlicher Einheiten gebildet, die der jeweiligen elektronischen Abkürzung im elektronischen Text in dem Abkürzungs-Lexikon zugeordnet ist.

Ferner wird geprüft, ob der elektronische Text in einem elektronischen Funktionswörter-Lexikon enthalten ist.

Das elektronische Funktionswörter-Lexikon ist in diesem Zusammenhang eine Abbildungstabelle mit vorgegebenen Funktionswörtern, wiederum codiert in dem jeweils verwendeten elektronischen Textformat, und den dem jeweiligen Funktionswort zugeordneten lautsprachlichen Einheiten, codiert in der jeweiligen lautsprachlichen Umschrift, vorzugsweise SAMPA, als entsprechende Repräsentation des jeweiligen vorgegebenen Funktionsworts.

Unter einem Funktionswort ist in diesem Zusammenhang ein Wort zu verstehen, welches Substantive oder Verben funktional miteinander verbindet, beispielsweise die Worte: "für", "unter", "auf", "mit", etc.

Für den Fall, dass der elektronische Text in dem elektronischen Funktionswörter-Lexikon enthalten ist, wird eine dritte Folge lautsprachlicher Einheiten gebildet entsprechend dem zugehörigen Eintrag in dem elektronischen Funktionswörter-Lexikon.

Für den Fall, dass die Textanalyse-Regeln für den elektronischen Text nicht erfüllt werden und die Teile des elektronischen Textes oder der elektronische Text nicht in dem Abkürzungs-Lexikon oder in dem Funktionswörter-Lexikon enthalten sind, wird unter Verwendung eines Ausnahme-Lexikons eine vierte Folge lautsprachlicher Einheiten gebildet.

In dem Ausnahme-Lexikon sind wiederum von einem Benutzer vorgebbar in einer Abbildungstabelle vorgegebene Ausnahme-Zeichenfolgen gespeichert, und die zugehörige Folge von lautsprachlichen Einheiten, wobei ein Datentupel wiederum pro Dateneintrag zwei Elemente enthält, wobei das erste Element des Datentupels der jeweilige Begriff, codiert in dem Format des elektronischen Textes, ist und das zweite Element des Datentupels die jeweilige Repräsentation des ersten Elements, codiert in der jeweiligen lautsprachlichen Umschrift, ist.

Ferner wird für die jeweils gebildete Folge lautsprachlicher Einheiten unter Verwendung vorgegebener Prosodie-Regeln eine Prosodie erzeugt und anschließend wird aus der jeweiligen Folge lautsprachlicher Einheiten und der für die jeweilige Folge lautsprachlicher Einheiten gebildeten Prosodie das Sprachsignal, vorzugsweise das auszugebende analoge Sprachsignal, erzeugt.

Eine Sprachsyntheseeinrichtung zum Synthetisieren eines gespeicherten elektronischen Textes zu einem analogen Sprachsignal weist einen Text-Speicher zum Speichern des elektronischen Textes auf, sowie einen Regel-Speicher zum Speichern von Textanalyse-Regeln und zum Speichern von Prosodie-Regeln.

Ferner ist ein Lexikon-Speicher vorgesehen zum Speichern eines elektronischen Abkürzungs-Lexikons, eines elektronischen Funktionswörter-Lexikons und eines elektronischen Ausnahme-Lexikons.

Die Sprachsyntheseeinrichtung weist ferner einen Prozessor auf, der derart eingerichtet ist, dass er unter Verwendung der gespeicherten Textanalyse-Regeln und Prosodie-Regeln sowie der gespeicherten elektronischen Lexika die oben beschriebenen Verfahrensschritte durchführt.

Weiterhin ist ein Telekommunikationsgerät mit einer erfindungsgemäßen Sprachsyntheseeinrichtung vorgesehen.

Durch den streng modularisierten regelbasierten Ansatz unter Verwendung der jeweils abgestuften und optimiert an die jeweilige Sprache angepassten elektronischen Lexika wird es möglich, dass eine Sprachsynthese mit ausreichend guter Qualität selbst in einem Embedded System mit sehr reduziertem Speicherplatzbedarf ermöglicht ist.

Ein weiterer Vorteil der Erfindung ist in der sehr leichten Skalierbarkeit zur Erhöhung der erreichbaren Qualität der Sprachsynthese zu sehen, da die jeweiligen elektronischen Lexika und die Regeln auf sehr einfache Weise erweiterbar sind.

Bevorzugte Weiterbildungen der Erfindung ergeben sich aus den abhängigen Ansprüchen.

Gemäß einer Ausgestaltung der Erfindung werden die lautsprachlichen Einheiten in komprimierter Form gespeichert und zumindest ein Teil der gespeicherten komprimierten lautsprachlichen Einheiten, insbesondere die zur Bildung der Folge von lautsprachlichen Einheiten benötigten komprimierten lautsprachlichen Einheiten werden vor Bildung der jeweiligen Folge lautsprachlicher Einheiten, insbesondere vor Bildung der erste Folge lautsprachlicher Einheiten dekomprimiert. Durch die Komprimierung der lautsprachlichen Einheiten wird eine weitere erhebliche Reduktion des Speicherplatzbedarfs erreicht.

Als Komprimierungsverfahren können sowohl verlustfreie als auch verlustbehaftete Komprimierungsalgorithmen eingesetzt werden.

Es hat sich gezeigt, dass insbesondere die folgenden Verfahren sehr gut geeignet sind, um eine hohe Komprimierung des Inventars bei nur geringem Qualitätsverlust zu gewährleisten:
- ADPCM (Adaptive Differential Pulse Code Modulation),
- GSM,
- LPC (Linear Predictive Coding), oder
- CELP (Code Excited Linear Prediction).

Als lautsprachliche Einheiten werden vorzugsweise Diphone verwendet.

Bevorzugt wird das Verfahren in einem Embedded System eingesetzt, weshalb die Sprachsyntheseeinrichtung gemäß einer Ausgestaltung der Erfindung als Embedded System eingerichtet ist.

Ausführungsbeispiele der Erfindung sind in den Figuren dargestellt und werden im Folgenden näher erläutert.

### Es zeigen

- Figur 1: ein Blockdiagramm ein Telekommunikations-Endgerät mit einer Sprachsyntheseeinrichtung gemäß einem Ausführungsbeispiel der Erfindung;
- Figur 2: ein Blockdiagramm, das die einzelnen in das Telekommunikations-Endgerät eingebetteten Komponenten zeigt;
- Figur 3: ein Blockdiagramm, in dem die einzelnen Komponenten zur Sprachsynthese gemäß einem Ausführungsbeispiel der Erfindung dargestellt sind;
- Figur 4: ein Blockdiagramm, in dem die Komponenten der Textverarbeitung und der Prosodiesteuerung in größerem Detail dargestellt sind;
- Figuren: 5A bis 5D Skizzen von Einzelkomponenten eines Intonationsmodells sowie deren additive Überlagerung zu einer Gesamt-Intonationskontur gemäß einem Ausführungsbeispiel der Erfindung;
- Figur 6: ein Struktogramm, in dem die einzelnen Verfahrensschritte zur Bausteinauswahl gemäß einem Ausführungsbeispiel der Erfindung dargestellt sind;
- Figur 7: ein Struktogramm, in dem die einzelnen Verfahrensschritte zur akustischen Synthese gemäß einem Ausführungsbeispiel der Erfindung dargestellt sind.

**Fig.1** zeigt ein Telekommunikations-Endgerät 100 mit einer Datenanzeigeeinheit 101 zum Darstellen von Informationen, eine Antenne 102 zum Empfangen bzw. Ausstrahlen von Funksignalen, einem Lautsprecher 103 zum Ausgeben eines analogen Sprachsignals, einem Tastenfeld 104 mit Eingabetasten 105 zur Steuerung des Mobilfunktelefons 100 sowie einem Mikrophon 106 zum Aufnehmen eines Sprachsignals.

Das Mobilfunktelefon 100 ist zur Kommunikation gemäß dem GSM-Standard, alternativ gemäß dem UMTS-Standard, dem GPRS-Standard oder einem beliebigen anderen geeigneten Mobilfunk-Standard eingerichtet.

Ferner ist das Mobilfunktelefon 100 eingerichtet zum Senden und Empfangen von textueller Information, beispielsweise von SMS-Nachrichten (Short Message Service-Nachrichten) oder MMS-Nachrichten (Multimedia Service-Nachrichten).

**Fig.2** zeigt in einem Blockdiagramm die einzelnen, in das Mobilfunktelefon 100 integrierten Komponenten, insbesondere eine im Folgenden im Detail erläuterten Sprachsyntheseeinheit, welche in das Mobilfunktelefon 100 als Embedded System integriert ist.

Gemäß dem Blockdiagramm 200 ist das Mikrophon 106 mit einer Eingangsschnittstelle 201 gekoppelt.

Ferner sind eine zentrale Prozessoreinheit 202 sowie ein Speicher 203 und eine ADPCM-Codier-/Decodiereinheit 204 vorgesehen und eine Ausgangsschnittstelle 205. Die einzelnen Komponenten sind über einen Computerbus 206 miteinander gekoppelt. Mit der Ausgangsschnittstelle 205 ist der Lautsprecher 103 gekoppelt.

Bei der Dekompression der komprimierten Diphone in dem Diphon-Lexikon ist darauf zu achten, dass die Dekomprimierung gemäß dem ADPCM mittels der ADPCM-Codier-/Decodiereinheit 204 in Echtzeit erfolgt.

Die zentrale Prozessoreinheit 202 ist derart eingerichtet, dass die im Folgenden beschriebenen Verfahrensschritte zur Sprachsynthese, sowie die zum Betrieb des Mobilfunktelefons, insbesondere zur Decodierung und Codierung von Mobilfunksignalen, erforderlichen Verfahrensschritte durchgeführt werden.

In alternativen Ausführungsformen ist es vorgesehen, insbesondere für die Sprachsynthese eine separate Rechnereinheit, beispielsweise eine für die Sprachsysnthese speziell eingerichtete Rechnerkarte, vorzusehen, um damit die für andere Aufgaben innerhalb des Mobilfunktelefons vorgesehene zentrale Prozessoreinheit 202 zu entlasten.

In einer alternativen Ausführungsform ist das Mobilfunktelefon 100 zusätzlich zur Spracherkennung eingerichtet.

In dem Speicher 203 sind einerseits die zum Betrieb des Mobilfunktelefons 100 erforderlichen Computerprogramme 207 gespeichert sowie ferner die entsprechenden im Folgenden näher erläuterten Textanalyse-Regeln 208 und Prosodie-Regeln 209. Weiterhin sind eine Vielzahl unterschiedlicher elektronischer Lexika in dem Speicher 203 gespeichert, gemäß diesem Ausführungsbeispiel ein Abkürzungs-Lexikon 210, ein Funktionswörter-Lexikon 211 sowie ein Ausnahme-Lexikon 212.

In dem Abkürzungs-Lexikon 210 sind eine vorgegebene Anzahl von für die jeweilige Sprache üblichen Abkürzungen, beispielsweise folgende Ausdrücke und die der jeweiligen Abkürzung zugeordnete Folge lautsprachlicher Einheiten, gespeichert:
"bsp." "bspw." "etc." "usw." "u.a." "d.h." ...

In dem Funktionswörter-Lexikon 211 sind eine vorgegebene Anzahl von Funktionswörtern und den Funktionswörtern zugehörige Darstellungen in lautsprachlicher Umschrift, anders ausgedrückt die dem jeweiligen Funktionswort zugeordnete Folge lautsprachlicher Einheiten, gespeichert. Als Funktionswörter sind in der deutschen Sprache beispielsweise vorgesehen:
"für", "unter", "mit", "auf", ...

In dem Ausnahme-Lexikon 212 ist für bestimmte vorgebbare textuelle Einheiten, jeweils eine entsprechende Abbildung auf eine Folge lautsprachlicher Einheiten definiert und gespeichert.

Als lautsprachliche Einheiten werden gemäß diesem Ausführungsbeispiel Diphone verwendet. Die im Rahmen der Sprachsynthese verwendeten Diphone sind in einem ebenfalls in dem Speicher 203 gespeicherten Diphon-Lexikon 213 gespeichert.

Das Diphon-Lexikon 213, welches im Folgenden auch als Diphon-Inventar oder auch als Inventar bezeichnet wird, enthält, wie oben dargelegt, die zur Sprachsynthese verwendeten Diphone, gemäß diesem Ausführungsbeispiel jedoch abgebildet auf einer Abtastfrequenz von 8 kHz, wodurch eine weitere Reduktion des benötigten Speicherbedarfs erzielt wird, da üblicherweise eine Abtastfrequenz für die Diphone von 16 kHz oder sogar eine höhere Abtastfrequenz verwendet wird, was erfindungsgemäß in einer alternativen Ausgestaltung der Erfindung selbstverständlich ebenfalls möglich ist.

Ferner sind gemäß diesem Ausführungsbeispiel die Diphone gemäß dem ADPCM (Adapted Differential Pulse Code Modulation) codiert und somit in komprimierter Form in dem Speicher 203 gespeichert.

Wie oben beschrieben wurde, können alternativ zur Komprimierung der Diphone ein LPC-Verfahren, ein CELP-Verfahren oder auch das GSM-Verfahren eingesetzt werden, allgemein jedes Komprimierungsverfahren, das selbst bei kleinen Signalabschnitten eine ausreichend große Kompression erreicht unter Gewährleistung eines ausreichend geringen Informationsverlustes aufgrund der Komprimierung. Anders ausgedrückt ist ein Komprimierungsverfahren auszuwählen, welches einen kurzen Einschwingvorgang des Encoders aufweist und ein geringes Quantisierungsrauschen verursacht.

Anhand des Blockdiagramms 300 in Fig.3 wird eine Sprachsynthese einer in dem Speicher 203 gespeicherten und als analoges Sprachsignal auszugebenden Text-Nachricht erläutert.

Der gespeicherte elektronische Text ist in einer elektronischen Datei 301 gespeichert und weist neben vorzugsweise ASCII-codierten Wörtern Sonderzeichen oder Steuerzeichen wie beispielsweise einem "Neue Zeile"-Steuerzeichen oder ein "Neuer Absatz"-Steuerzeichen oder ein Steuerzeichen zur Formatierung eines Teils oder des gesamten in der elektronischen Datei 301 gespeicherten elektronischen Textes gespeichert.

Zur Sprachsynthese wird der elektronische Text im Rahmen einer Textverarbeitung (Block 302) unterschiedlichen Vorverarbeitungsregeln unterzogen. Der verarbeitete elektronische Text 303 wird anschließend einem Modul, d.h. einer Computerprogramm-Komponente zur Prosodiesteuerung 304 zugeführt, in dem, wie im Folgenden näher erläutert wird, die Prosodie für den elektronischen Text generiert wird, zugeführt.

Anschließend erfolgt für den auf diese Weise erzeugten elektronischen Text 305 eine unter Verwendung des Inventars, d.h. unter Verwendung des Diphon-Lexikons 213, dessen komprimierte Diphone 306 vor der im Folgenden beschriebenen Verarbeitung ADPCM-decodiert werden mittels der ADPCM-Codier-/Decodiereinheit 204, eine Bausteinauswahl, d.h. eine Auswahl lautsprachlicher Einheiten, gemäß diesem Ausführungsbeispiel einer Auswahl von benötigten Diphonen 307 (Block 308). Die ausgewählten Diphone 307, d.h. allgemein die ausgewählten lautsprachlichen Einheiten, werden einer Computerprogrammkomponente zur akustischen Synthese (Block 309) zugeführt und dort zu einem auszugebenden Sprachsignal zusammengeführt, welches auszugebende Sprachsignal zunächst digital vorliegt und digital/analog gewandelt wird zu einem analogen Sprachsignal 310, welches über die Ausgangsschnittstelle 205 dem Lautsprecher 103 zugeführt wird und an dem Benutzer des Mobilfunktelefons 100 ausgegeben wird.

**Fig.4** zeigt in einem Blockdiagramm 400 die Blöcke der Textverarbeitung 302 und der Prosodiesteuerung 304 in größerem Detail.

Im Rahmen der Sprachsynthese ist in der elektronischen Datei 301 ein ausreichend langer elektronischer Text gespeichert, der in die Prozessoreinheit 202 in einem vollständigen zusammenhängenden Speicherbereich übergeben wird. Der elektronische Text weist gemäß diesem Ausführungsbeispiel mindestens eine Teilsatz auf, so dass eine angemessene Prosodiegenerierung ermöglicht ist.

Gemäß diesem Ausführungsbeispiel wird für den Fall, dass der jeweils übergebene elektronische Text aus der elektronischen Datei 301 kürzer ist als eine Teilsatz, d.h. für den Fall, dass keine Interpunktionszeichen innerhalb des übergebenen elektronischen Textes ermittelt werden, der Text wie ein Teilsatz aufgefasst und es wird künstlich ein Punkt als Interpunktionszeichen angefügt.

Die Text-Vorverarbeitung (Block 401) hat die Funktion, den eingegebenen elektronischen Text an den intern am Rahmen der Sprachsynthese verwendeten Zeichensatz anzupassen.

Für Texte, die aus unterschiedlichen Quellen stammen, ist eine Konvertierung auf den intern verwendeten Zeichensatz erforderlich, da beispielsweise die deutschen Umlaute nicht in allen Zeichensätzen den gleichen Codes zugeordnet sind. Weiterhin werden Steuerzeichen aus dem Text entfernt.

Zeilenvorschübe in Kombination mit Bindestrichen werden beseitigt. Zu diesem Zweck wird eine Zeichentabelle zur Verfügung gestellt, die für jedes Zeichen Formatinformationen codiert. Der Zugriff auf die Tabelle (nicht dargestellt), die ebenfalls in dem Speicher 203 gespeichert ist, erfolgt über den Zahlenwert des Zeichens.

Folgende Zeichenklassen werden unterschieden und sind in der Tabelle in dem Speicher 203 gespeichert:

```
 [0-9]                         Ziffer                     ZF

[a-z]                         Kleinbuchstaben            KB
[A-Z]                         Großbuchstaben             GB
[' ' '-' '\r\n' '\n' '\t']    Weißzeichen (Wortgrenze)   WZ
[. , ; : ? !]                 Interpunktion              IP
[* ' " # $ % & ' ( ) + _ / < > ...]
                              Sonderzeichen              SZ
['\n' '\r\n' '\t']            Steuerzeichen              ST 
```

Steuerzeichen oder Zeichen, die in der Tabelle nicht enthalten sind, werden aus dem eingegebenen elektronischen Text gelöscht. Die Tabelle wird von den beiden Programmkomponenten Text-Vorverarbeitung (Block 401) und der im Folgenden beschriebenen Programmkomponente "Buchstabieren" (Block 408) verwendet.

Die jeweilige Zeichenklasse ist einem Byte codiert und die Ausspracheform des Zeichens als Zeichenkette, d.h. als Folge lautsprachlicher Einheiten, d.h. gemäß dem Ausführungsbeispiel als Diphonfolge, angefügt. Insgesamt ergibt sich hier ein Speicherbedarf von ungefähr einem kByte.

Der durch die Text-Vorverarbeitung 401 gefilterte Eingangstext 402 wird anschließend mittels eines speziellen Textanalyse-Regelwerks im Rahmen einer Graphem-Phonem-Umsetzung (Block 403) ausgewertet, welches Textanalyse-Regelwerk in dem Speicher 203 gespeichert ist und mittels dem verschiedene Verbindungen von Zahlen in dem gefilterten Eingangstext 402 erkannt und umgesetzt werden (Block 404). Da Zahlen nicht nur Ziffernfolgen enthalten können, sondern auch Maßzahlen oder Währungsangaben, erfolgt die Auswertung vor der weiteren Zerlegung des gefilterten elektronischen Textes 402.

Der gefilterte und auf Zahlen untersuchte elektronische Text 405 wird anschließend unter Verwendung der Programmkomponente Tokenizer (Block 406) in Teilketten (d.h. Wörter und Sätze) aufgeteilt. Die Teilketten werden im weiteren als Token bezeichnet.

Die Token durchlaufen die lexikalische Umsetzung bzw. das phonemische Textanalyse-Regelwerk 407. Kann das Token durch keine Verarbeitungsstufe in eine phonemischen, d.h. in eine Folge lautsprachlicher Einheiten umgewandelt werden, d.h. überführt werden, so erfolgt eine Umsetzung des jeweiligen Tokens im Rahmen der Ausgabe mittels Buchstabierens, d.h. das Token wird in der Sprachausgabe als Folge einzelner Buchstaben betrachtet und entsprechend werden für die einzelnen Buchstaben auf eine Folge von Diphonen abgebildet und diese Folge wird als buchstabierte Zeichenkette dem Benutzer mittels der Computerprogrammkomponente "Buchstabieren" (Block 408) ausgegeben.

Mit einem speziellen Satz von Regeln aus den Textanalyse-Regeln werden im Rahmen der Zahlenumsetzung 404 Zahlen und Zahlenformate erkannt und in eine Folge lautsprachlicher Einheiten umgewandelt. Zunächst wird gemäß den Zahlenumsetzungs-Textanalyse-Regeln überprüft, ob die Zeichenkette einer bekannten Folge von Zahlen und Zusatzinformationen einspricht.

Beispiele für solche Zahlenumsetzungs-Textanalyse-Regeln zum Ermitteln von Zahlen und Zahlenformaten sind unter Verwendung der phonemischen Umschrift SAMPA im folgenden angegebenen:

```
"\Z{1900, 1999}"      ,     "n0Yntse:nhUnd@6t\1{-1900,0}"
"\Z,\Z{0, 99} DM"     ,     "\1{0} mark \2{0}" 
```

In diesem Fall wird gemäß dem Ausdruck "\Z{1900, 1999}" nach einer Zahl gesucht die zwischen 1900 und 1999 liegt. Wird ein solche Zahl ermittelt, wird diese als Jahreszahl interpretiert und entsprechend in eine Diphonfolge und damit in eine Phonemfolge umgesetzt. Die Umsetzung erfolgt somit als eine Abbildung auf eine Folge von Diphonen als lautsprachliche Einheiten und den Platzhaltern für die ermittelten Zahlen, die von einer zweiten Stufe des Regelwerks umgesetzt werden.

Die Zahlenregeln der Zahlenumsetzungs-Textanalyse-Regeln werden derart implementiert, dass eine strenge Trennung des Regelinterpreters, welcher sprachunabhängig ist und der Regeln selbst, welche sprachabhängig sind, erfolgt.

Es ist in diesem Zusammenhang anzumerken, dass das Einlesen und Umwandeln der Textanalyse-Regeln aus der Textform und ein speichereffizientes binäres Format gemäß diesem Ausführungsbeispiel getrennt von dem eigentlichen Programm erfolgt, womit zur Laufzeit ein effizienter Umgang mit den Textanalyse-Regeln ermöglicht wird.

Bei der Definition der Umsetzungsregeln erfolgt eine Beschränkung auf die wichtigsten Ziffernformate, wiederum um Speicherplatz zu sparen. Umgesetzt werden Kardinalzahlen und Ordinalzahlen, Datum und Uhrzeit (inklusive nachgestelltem Token "Uhr"). Eine Ergänzung um andere Formate ist jedoch jederzeit ohne weiteres möglich durch einfache Ergänzung der Zahlenumsetzungs-Textanalyse-Regeln.

Trifft eine der Regeln zur Ermittlung von Zahlen und Zahlenformaten zu, so wird die ermittelte Zeichenkette entsprechend der Textanalyse-Regel 208 in die der jeweiligen Regel zugeordnete Folge von Diphonen umgesetzt, anders ausgedrückt wird die gefundene Zeichenkette durch das Regelziel ersetzt. Das Regelziel enthält Platzhalter für die ermittelten Zahlen, die von der zweiten Stufe des Regelwerks umgesetzt werden. Es gibt dort mehrere Regelmengen, beispielsweise für Kardinalzahlen Ordinalzahlen oder Jahreszahlen, die gezielt von den Regeln der ersten Stufe, die oben geschrieben worden sind, aufgerufen werden.

Im folgenden wird ein Überblick über Beispiele von Prozessregeln für die Kardinalzahlen gegeben:

```
>99,   %10,  =0,   /100,     ,        "\1{0}hUnd@6t" , "\1{0}hundert"
>99,      ,    ,   /100, %100,    "\1{0}hUnd@6t\2{0}", "\1{0}hundert\2{0}
>30,   %10,  =0,   /10 ,     ,            "\1{0}sIC" , "\1{0}zig"
=30,      ,    ,       ,     ,             "draIsIC" , "drei"sig"
>20,      ,    ,   %10 , -0  ,      "\1{0}?Unt\2{0}" , "\1{0}und\2{0}" 
```

Die umzusetzende Zahl muss zunächst eine Bedingung erfüllen, sonst wird die nächste Textanalyse-Regel überprüft. Optional kann auch noch ein zweite Bedingung getestet werden, für die die Zahl vorher verändert werden kann. Dann werden durch arithmetische Operationen zwei Zahlen erzeugt, die im Regelziel zur endgültigen Umsetzung benutzt werden. Eine Übersetzung der ersten oben dargestellten Regel in Umgangssprache würde beispielsweise so lauten:

"Wenn die Zahl größer ist als 99, und der Rest bei einer Modulo 10 Operation ist gleich Null, dann setze die Hilfszahl 1 zu Zahl durch 100, wandle sie mit Hilfe der Kardinalzahlregeln um und ergänze das Ergebnis um die Zeichenkette "hUnd@6t"."

Musterregeln, d.h. die oben geschriebenen Regeln der ersten Stufe und Zahlenregeln, d.h. die Regeln der zweiten Stufe, enthalten zur Erleichterung bei der Fehlersuche eine zusätzliche Umsetzung in eine normalsprachliche Form. Dort können beliebige Meldungen erzeugt werden, um den genauen Ablauf der Regelersetzung von außen nachvollziehen zu können.

Bleibt nach der Umsetzung des Tokens ein einzelnes Interpunktionszeichen übrig, so wird an dieser Stelle eine Satzgrenze eingefügt.

Alle Zahlenformat, die keiner der vorhandenen Zahlenumsetzungs-Textanalyse-Regeln genügen, werden unbehandelt weitergereicht und schließlich im Buchstabiermodus 408 in eine Folge Diphonen, wobei jeweils ein Buchstabe separat umgesetzt wird, in das analoge Sprachsignal 306 umgesetzt und dem Benutzer ausgegeben.

Von der Programmkomponente "Tokenizer" werden Wortgrenzen detektiert, d.h. es werden einzelne Wörter anhand der dazwischen liegenden Weißzeichen detektiert. Gemäß der Zeichentypen wird das Token entweder als Wort (Groß- und Kleinbuchstaben) oder als Sonderformat (Sonderzeichen) klassifiziert.

Ferner werden an all jenen Stellen Satzgrenzen markiert, an denen von Leerzeichen gefolgte Interpunktionszeichen unmittelbar nach einem Wort detektiert werden. Enthält ein Token, das keine Zahl ist, mehr als ein Sonderzeichen, so wird es durch den Buchstabiermodus in das analoge Sprachsignal abgebildet und ausgegeben.

Ferner werden in dem gefilterten elektronischen Text unter Verwendung des Abkürzungs-Lexikons 210 und des Funktionswörter-Lexikons 211 diejenigen Worte bzw. Ausdrücke ermittelt, die in den Lexika 210, 211 enthalten sind und die ermittelten Abkürzungen bzw. Funktionswörter werden in die entsprechende Folge von Diphonen umgewandelt.

Gemäß diesem Ausführungsbeispiel werden vor der Suche eines Tokens in den Lexika 210, 211 alle Großbuchstaben in Kleinbuchstaben umgewandelt, wobei für großgeschriebene Wörter die Wortklasseninformationen "Nomen" erhalten bleibt. Wird das Wort in dem jeweiligen Lexikon 210, 211 gefunden, so wird durch seine phonemisch Umschrift, d.h. durch die Folge von Diphonen, wie oben erläutert, ersetzt.

Die Struktur der Lexika ist für alle abgelegten Einträge gleich:
der graphemischen Form des Wortes und die phonemische Form mit Wortakzent-Marken und Silbengrenzen-Marken sowie die Wortklasse zugeordnet.

Für eine hinreichend korrekte Akzentuierung und Phrasierung werden gemäß diesem Ausführungsbeispiel die Wortklassen:
• Nomen S
• Verb VB
• Adverb AV
• Adjektiv ADJ
• Funktionswort Fkt
unterschieden.

Die Klasse Funktionswort enthält Wörter, die sehr häufig auftreten und daher einen geringen Informationsgehalt besitzen und selten akzentuiert werden, welche Eigenschaft im Rahmen der akustischen Synthese 309, wie im Folgenden näher erläutert wird, ausgenutzt wird.

Die Wortklassen werden zur späteren Akzentuierung in einem Byte codiert und dem jeweiligen Wort zugeordnet.

Ferner wird überprüft, ob das jeweilige Wort oder der jeweilige Ausdruck dem Ausnahmen-Lexikon 212 enthalten ist.

Ist das Wort nicht im Ausnahme-Lexikon 212 enthalten, so wird es mit Hilfe des phonemischen Textanalyse-Regelwerks umgesetzt, wobei die phonemischen Textanalyse-Regeln nach folgendem Schema aufgebaut sind:
XYZ → W

Die phonemischen Textanalyse-Regeln werden wie folgt abgearbeitet:
Y wird durch W substituiert, wenn es im Wort, das zu transkribieren ist, rechts von X und links Z auftritt. X, Z und W können dabei leer sein oder ein bis fünf Zeichen oder Klassensymbole enthalten. Klassensymbole sind Platzhalter für eine Gruppe von Buchstaben bzw. Buchstabenfolgen, wie in der folgenden Tabelle aufgeführt:

```
V = {a e i o u ä ö ü y}                                 # Vokale
B = {a o u}                                             # hintere Vokale
D = {äu au ai ay ei ey eu}                              # Diphthonge
C = {b c ch d f g h j k l m n p                         # Konsonanten
     ph qu r s sch t v w x z β}
P = {b d g}                                             # Stimmhafte Plosive
K = {b d g p t k}                                       # Plosive
L = {l m n r}                                           # Liquide
T = {bb ck dd ff gg kk ll mm nn                         # Doppelkonsonanten
     pp rr ss tt zz}
S = {abel al alis ant anz ärin ator                     # betonte Ableitungs-
    ell ent enz ett eur iant ibel suffixe für Nomina
    iell ient in ion ismus ist istik
    istin itis iv ivum}
N = {chen ler lein lich ling nis}                       # unbetonte
                                                        Ableitungssuffixe für
                                                        Nomina
O = {ein ik isch ium ius um ung}                        # unbetonte
                                                        Ableitungssuffixe für
                                                        Nomina
U = {ier}                                               # Ableitungssuffixe
                                                        für Verben
E = {e em en es er ern n nen s ere                      # Endungen
    erem eren erer eres ste sten}
 I = {e en est et ete eten etest etet                     # Verbale Endungen
   n st t te ten test tet}
```

X und Z können die Zeichen "@" und "#" enthalten, wobei "@" Platzhalter für jedes beliebige Zeichen sein kann und "@" die Wortgrenze repräsentiert.

Die Regeln sind nach dem ersten Buchstaben des Regelkörpers geordnet, so dass jeweils nur ein Teil aller Regeln durchsucht werden braucht. Innerhalb des jeweiligen Abschnitts sind die Regeln von der speziellsten bis zur allgemeinsten geordnet, so dass sichergestellt ist, das mindestens die letzte Regel abgearbeitet wird. Bei Anwendbarkeit einer Regel wird aus der Regelabarbeitung gesprungen, das Regelergebnis W an die bereits für das aktuelle Wort existierende Folge von Phonemen angehängt und der Zeiger auf die umzusetzende Zeichenkette um die Anzahl der Zeichen im Regelkörper weitergesetzt.

Die Bemühungen um eine effiziente Darstellung des Regelwerks im Rahmen der Speicherung in dem Speicher 203 gehen von einer Regelzahl von 1254 Regeln aus. Werden alle vier Teile einer Regel in eine Tabelle mit fester Zeilenzahl und Spaltenzahl jeweils in einer Zeile unmittelbar hintereinander gespeichert, so muss als Tabellenbreite die Länge der längsten Gesamtregel verwendet werden, in diesem Fall 19 Byte. Der Zugriff auf die Regeln ist aufgrund der Feldstruktur sehr einfach, jedoch ergibt sich ein Speicherbedarf von 23 Kilobyte.

In einer alternativen Variante sind die Regelkomponenten eng in ein Array gepackt, weshalb für den Zugrifft ein weiteres Feld von Zeigern mit der Länge von 2500 Byte benötigt wird, jedoch insgesamt nur ein Speicherbedarf von 15 Kilobyte besteht.

Haben alle Transkriptionsversuche versagt, d.h. hat auch die Abbildung gemäß den phonemischen Textanalyse-Regeln nicht funktioniert, so wird das Token buchstabiert, indem jedes Zeichen durch seine entsprechenden phonetische Darstellung ersetzt und in entsprechender Weise ausgegeben wird. Aufgrund der dadurch bewirkten unverhältnismäßigen Verlängerung des Textes (Substitution jedes Zeichen durch n neue Zeichen) wird die Anzahl der pro Token buchstabierbaren Zeichen gemäß diesem Ausführungsbeispiel auf maximal 10 begrenzt.

Ist die Teilkette erfolgreich in eine Ausspracheform umgewandelt worden, so liegt die Folge von Phonemen als Folge lautsprachlicher Einheiten dafür vor.

Für die nachfolgenden prosodischen Verarbeitungsmodule im Rahmen der Prosodiesteuerung 304, nämlich der Akzentuierung und Silbifizierung (Block 409), der Lautdauer-Steuerung (Block 410) und Intonations-Steuerung (Block 411) ist es wichtig, Silbengrenzen und Akzentpositionen bzw. Akzenttypen zu kennen, welche mittels der Computerprogrammkomponente 409 ermittelt werden.

Ein Teil der diesbezüglichen Informationen ist bereits in der Phonemfolge des Tokens enthalten, sofern dieser mit Hilfe einer der Lexika 210, 211, 212, mit dem Regeln zur Umsetzung von Zahlen und Zahlenintervallen bzw. im Buchstabiermodus erzeugt wurde. In diesem Teil werden die genannten Informationen aus der Phonemfolge gesammelt.

Stehen die Silbengrenzinformationen bzw. Akzentuierungsinformationen noch nicht zur Verfügung, so werden sie über weiteres heuristisches Regelwerk, welches im folgenden näher erläutert wird, erzeugt.

Für das Parsen der Phonemfolge und die Klassifikation einzelner Phoneme als Langvokal, Kurzvokal, Frikativ etc. werden die Informationen aus der ebenfalls in dem Speicher 203 gespeicherten Phonemtabelle verwendet. In der Phonemtabelle sind 49 Phoneme und Sonderzeichen (Haupt- und Nebenakzent, Silbentrenner, Pausen) sowie Klassifizierungsmerkmale (Langvokal, Kurzvokal, Diphthong, Konsonantklasse etc.) enthalten.

Die Silbentrennungsregeln gehen davon aus, das aufgrund allgemeiner physiologischer Gesetzmäßigkeiten bestimmte Lautklassen in allen Sprachen ähnliche Funktionen aufweisen. Es werden zur Silbentrennung zunächst Silbenkerne und Silbenkern-Typen bestimmt und innerhalb der intervokalischen Konsonantenfolge nach heuristischen Regeln wird die Silbengrenze bestimmt.

Mittels der Akzentuierungsregeln wird der ersten Silbe im Wort mit Langvokal oder Diphthong ein Akzent zugewiesen. Ist keiner dieser beiden Silbenkern-Typen vorhanden, so wird der ersten Silbe mit Kurzvokal der Akzent zugewiesen.

Bestimmte Wortakzente werden abschließend mit einer Heuristik, die Wortklasse, Abstand zum vorhergehenden Satzakzent und Position innerhalb der Phrase kombiniert, aufgewertet zu einem Satzakzent. Für die Berechnung des Sprachrhythmus der synthetisierten Sprache wurde ein lautbasiertes Regelwerk gemäß Klatt/Kohler (beschrieben in [1] und [2]) realisiert.

Es wird eine Ausgangs-Lautlänge in Millisekunden, die für jede Lautklasse verschieden ist, und in der Phonemtabelle abgelegt ist, über ein Regelwerk modifiziert, welches Regelwerk verschiedene Einflussfaktoren berücksichtigt.

Als Einflussfaktoren werden gemäß diesem Ausführungsbeispiel Akzentsituationen, benachbarte Laute (Koartikulationsfaktoren), Position des Lautes in der Silbe, Position der Silbe im Wort und im Satz, verwendet. Andere geeignete Kriterien können selbstverständlich berücksichtigt werden.

Die Ausgangs-Lautlänge kann über den Einflüssen zugeordnete Faktoren gedehnt oder gekürzt werden, wobei eine Kürzung nur bis auf eine Minimaldauer erlaubt ist.

Die Berechnung der Lautdauer erfolgt gemäß folgender Vorschrift: $Lautdauer = k ⋅ \left(\left({D}_{inh}-{D}_{min}\right)⋅Pr cnt+{D}_{min}\right)$
wobei mit
- k ein Koartikulationsfaktor,
- Dᵢₙₕ eine inhärente Lautlänge,
- Dₘᵢₙ eine minimale Lautlänge und
- Prcnt globale Einflussfaktoren bezeichnet werden.

Das Modell liefert für jeden Laut eine spezifische Lautdauer sowie an syntaktischen Grenzen die Dauer von Pausen. Phrasengrenzen, Teilsatzgrenzen und Absatzgrenzen liefern Pausen mit wachsender Länge.

Mittels der zuvor ermittelten Lautdauerangaben aus der Programmkomponente Lautdauer-Steuerung (Block 410) sowie den ermittelten Akzentuierungsinformationen und den ermittelten Satztypeninformationen aus der Graphem-Phonem-Umsetzung 403 wird im Rahmen der Intonations-Steuerung 411 für den gesamten elektronischen Text eine Sprechmelodie berechnet. Dazu wird folgendes Modell verwendet, das folgenden Anforderungen gerecht wird:
- Akzente sind hörbar,
- Phrasale und funktionale Strukturen sind hörbar (Pausen, Melodiekonturen),
- es besteht eine Reproduktion natürlicher Variabilität und
- eine neutrale Intonation ist gewährleistet, da Textverständnis fehlt.

Gemäß dem verwendeten Modell werden Internationskonturen aus linearen Teilkomponenten (vgl. Fig.5a bis Fig.5d) durch additive Überlagerung zusammengesetzt.

Dabei werden akzentbasierte Komponenten und phrasenbasierte Komponenten unterschieden.

Die phrasenbasierte Komponente wird gebildet unter Verwendung der Erkenntnis, dass über jede Phrase hinweg die Grundfrequenz vom Beginn zum Ende der Phrase hin kontinuierlich abfällt (Deklination). Die Intervallbreite der Grundfrequenzbewegung ist frei wählbar als Steuervariable des Modells.

Fig.5a zeigt in einem Zeitdiagramm 500 eine minimale Grundfrequenz 501 und eine relative mittlere Grundfrequenz 502 sowie den Verlauf 503, der Grundfrequenz über die Zeit.

Zur Bildung der satztypbasierten Komponenten wird die Erkenntnis verwendet, dass je nach Typ des zu realisierenden Satzes (Aussagesatz, Kontinuierung, Ausruf, Frage) am Ende jeder Phrase die Deklinationslinie mit einer phrasentypischen finalen Bewegung verknüpft ist.

Diese Bewegung erstreckt sich von der Position des letzten Satzakzentes in der Phrase bis zum Phrasenende, maximal jedoch über die letzten fünf Silben der Phrase.

Aussage und Ausruf bewirken eine zusätzliche Absenkung der Grundfrequenz zum Phrasenende hin, Kontinuierungssätze sowie Phrasengrenze bewirken einen leichten Grundfrequenzanstieg, eine Frage einen starken Grundfrequenzanstieg zum Phrasenende hin.

Der Wertebereich dieser phrasenfinalen Bewegungen kann im Rahmen des Modells frei gewählt werden.

**Fig.5b** zeigt in einem zweiten Zeitdiagramm 510 den Grundfrequenzverlauf zum Phrasenende hin für unterschiedliche Satztypen. Ein erster Grundfrequenzverlauf 511 stellt die finale Bewegung dar, ein zweiter Grundfrequenzverlauf 512 eine weiterweisende, d.h. einen Kontinuierungssatz und ein dritter Grundfrequenzverlauf 513 eine Frage.

Ferner wird als Komponente für die gesamte Prosodie eine akzentbasierte Komponente berücksichtigt, wobei die Erkenntnis verwendet wird, dass für den Fall, dass eine Silbe einen Satzakzent trägt, über die gesamte Silbe die Grundfrequenz angehoben wird und über die Dauer der Folgesilbe wieder auf die Deklinationslinie abgesenkt wird. Der Akzenthub kann als Steuervariable des Models wiederum frei anwendungsangepasst gewählt werden.

Fig.5c zeigt in einem dritten Zeitdiagramm 520 eine solche Akzentuierung für unterschiedliche Silben, eine erste Akzentkomponente 521, die aus drei Bereichen besteht, wobei in einem ersten aufsteigenden Bereich (in einem ersten Zeitbereich 522) von der Deklinationslinie die Grundfrequenz auf den Akzenthub 523 angehoben wird, dort während eines zweiten Zeitbereichs 524 behalten wird und erst in einem dritten Zeitbereich 525 wieder auf die Deklinationslinie zurückgeführt wird.

Eine zweite Akzentstruktur 526 wird lediglich aus zwei Zeitbereichen gebildet, dem aufsteigenden Ast 527, in dem die Grundfrequenz von der Deklinationslinie auf den Akzenthub 523 erhöht wird und dem absteigenden Ast 528, gemäß dem unmittelbar nach Erreichen des Akzenthubes 523 die Grundfrequenz wieder kontinuierlich auf die Deklinationslinie reduziert wird (zweiter Zeitbereich 528).

**Fig.5d** zeigt eine Gesamtprosodie 531 in einem vierten Zeitdiagramm 530, wobei die Gesamtprosodie die additive Überlagerung der in den Fig.5a bis Fig.5c dargestellten Einzelkomponenten darstellt.

Nach der Berechnung der Gesamtprosodie, d.h. der Gesamtkontur 531 wird jedem beteiligten Phonem, d.h. jedem Phonem in der Wortkette, zu der die Gesamtmelodie ermittelt wurde, jeweils ein Wert zugeordnet entsprechend der ermittelten Gesamtprosodie.

Im Rahmen der akustischen Synthese 309 wird dann die Intonationskontur reproduziert, indem sie zwischen den phonembasierten Stützstellen linear interpoliert wird.

In einer alternativen Ausgestaltung der Erfindung ist es vorgesehen, zur Wortakzentuierung einen linguistisch motivierten Akzentuierungsalgorithmus zu verwenden.

Gemäß dem oben beschriebenen Ausführungsbeispiel erfolgt die Akzentuierung auf dem ersten Langvokal bzw. wenn kein solcher gefunden werden kann auf dem ersten Kurzvokal des Wortes.

Dabei werden im Regelfall nur Substantive betrachtet, andere Wortarten nur, wenn der letzte Wortakzent weit zurück liegt, um eine monotone Aussprache zu vermeiden.

Funktionswörter kommen sehr häufig vor und werden im Sinne einer gewissen Redundanz grundsätzlich nicht betont.

Bei einer alternativen Ausführungsform wird von folgendem Satz von vier Regeln ausgegangen:
• Retrektion der "schweren" Endsilbe,
• Penultima-Regel,
• Regel der nächsten betonbaren Silbe und
• Approximations-Regel.

Die Wortsilben werden im Gegensatz zur oben beschriebenen Lösung von rechts nach links betrachtet, d.h. beginnend bei der Endsilbe des Wortes.

Wenn die Endsilbe eine "schwere" Silbe ist, so erhält diese die Betonung (1) ansonsten wird auf die vorletzte Silbe übergegangen. Wenn die vorletzte Silbe betonbar, also keine "Schwa-Silbe" ist, wird diese betont, ansonsten wird in jedem Schritt um eine Silbe weiter nach vorn in Richtung des Anfangs des Wortes gegangen, bis eine betonbare Silbe ermittelt worden ist oder der Wortanfang erreicht wird.

Die Unterscheidung der Silben in die phonetischen Kategorien "schwere Silben", "leichte Silben" und in "Schwa-Silben" erfolgt nach der Definition, wie sie in [3] und [4] gegeben sind.

Schwa-Silben sind Silben, die einen der Schwa-Laute "@", "n=", "m=" oder "N=" enthalten.

Silben, die keine Koda besitzen, also mit Vokal enden, sind grundsätzlich leichte Silben. Wenn die Koda aus zwei oder mehr Konsonanten besteht, handelt es sich um eine schwere Silbe.

Komplizierter liegt der Fall, wenn die Koda aus genau einem Konsonanten besteht. In diesem Fall wird aufgrund des Silbenkerns entschieden, ob es sich um eine leichte (bei einem Kurzvokal als Silbenkern) oder um eine schwere Silbe (bei einem Langvokal oder Diphthonge im Silbenkern) handelt.

Mit der phonologischen CV-Darstellung, bei der "gespannte" (lange) Vokale als W, "nicht-gespannte" Vokale als V und Konsonanten als C dargestellt werden, lässt sich dies folgendermaßen zusammenfassen:
• Schwa-Silben: @, n=, m=, N= als Nukleus,
• leichte Silben: C+VV, C+VC und
• schwere Silben: C+VVC+, C+VVC+,
wobei C+ für einen oder mehrere Konsonanten steht.

Der Silbenanlaut (Onset) spielt bei der Bestimmung des Silbengewichtes keine Rolle.

Ferner ist es in einer alternativen Ausführungsform vorgesehen, die Intensität der Sprachsynthese zu steuern. Der Intensitätsparameter wird von einer Vorverarbeitung generiert und dient zur Beeinflussung des Dynamikbereichs (und damit der Natürlichkeit) des sprachsynthetisierten Signals.

Sie erfolgt periodenweise nach der Verkettung mit dem so genannten PSOLA-Algorithmus oder einem geeigneten Derivat dieses Verfahrens. Die einzelnen Abtastwerte des sprachsynthetisierten Signals werden mit einem Faktor multipliziert, der das Signal auf die gewünschte Zielintensität (in dB) einstellt.

Dieser Vorgang erfolgt gemäß folgender Vorschrift: ${s}_{{p}_{u}} \left(i\right) = {s}_{{p}_{u}} \left(i\right) ⋅ {10}^{\frac{{I}_{{p}_{u}}}{20 dB}} .$

Dabei bezeichnet s_{pᵤ}(i) den i-ten Abtastwert der p-ten Periode des zu synthetisierenden lautsprachlichen Bausteins u. Die gewünschte Intensität I_{pᵤ} wird für jede Periode p des lautsprachlichen Bausteins u neu berechnet, indem die an den Stützstellen vorgegebenen Zielintensitäten des Sprachsignals linear zwischen diesen Stützstellen interpoliert werden.

Die Funktionsweise der Intensitäts-Steuerung ist damit vergleichbar mit der Funktionsweise der GrundfrequenzSteuerung, wie sie oben beschrieben wurde. Die jeweiligen Stützstellen der Intensitäts-Steuerung und der Grundfrequenzsteuerung können unabhängig voneinander frei gewählt werden.

Die Zielintensitäten werden in der Einheit [dB] angegeben. Eine Zielintensität von 0 dB bewirkt keine Änderung der Abtastwerte der Signalbausteine. Die einzustellenden Zielintensitäten bilden eine Angabe über die relative Änderung der Intensität, welche die Inventarbausteine besitzen. Das bedeutet, dass es vorteilhaft ist, ein Inventar mit ausgewogenen Intensitätsverläufen zu verwenden.

Im Folgenden wird die in Fig.3 dargestellte Bausteinauswahl 304 näher erläutert.

Die Aufgabe der Bausteinauswahl 304 besteht darin, die Abhängigkeit der von der Vorverarbeitung gelieferten Symbolfolge (Phonemfolge bzw. Silbenfolge) aus dem Inventar bzw. der Inventarbeschreibung die geeigneten Bausteine, gemäß dem Ausführungsbeispiel die geeigneten Diphone, für die akustische Synthese zu ermitteln und auszuwählen.

Die auf diese Weise generierte Bausteinfolge wird mit prosodischer Zusatzinformation, wie oben erläutert wurde (Lautdauer, Grundfrequenzverlauf) versehen, welche von der Vorverarbeitung generiert wurde.

Zur vereinfachten Darstellung der Bausteinauswahl sind im folgenden unterschiedliche Datenstrukturen an den Schnittstellen der einzelnen Komponenten definiert.

Von der Vorverarbeitung wird ein Array der Datenstruktur SMPROS angelegt und mit den erforderlichen Daten gefüllt. Die Struktur ist im folgenden in einem Pseudocode angegeben:

```
 Struct GF {
 int             fn;
 int             tn;
 }; 
```

```
 struct           SMPROS {
 int              anzEI;
 char**           EI;
 char*            laut,
 int              dauer;
 int              gfAnz;
 struct GF*       gf;
 }; 
```

Jedes Element des Arrays enthält die Informationen für ein Symbol (Phonem, Silbe, ...).

Eine Arraystruktur der Datenstruktur SM wird von der Bausteinauswahl erzeugt und an die akustische Synthese übergeben.

Die Datenstruktur SM hat folgenden Aufbau:

```
 struct SM {
 int               anzEI;
 char**            EI;
 char*             unit;
 int               anzLaute;
 struct SMPROS**   laut;
 }; 
```

Die Komponente unit enthält den Namen des Bausteins, anzLaute die Anzahl der Symbole (Phoneme, Silben, ...), die im Baustein enthalten sind. Alle andere Komponenten werden aus der Datenstruktur SMPROS der Vorverarbeitung übernommen.

Das Array der Datenstruktur INV enthält die Beschreibungsdaten für ein Inventar. Das Array wird vor dem Start aus der entsprechenden Binärdatei des zu verwendenden Inventars gelesen.

Die Struktur INV hat folgenden Aufbau:

```
 struct INV {
 char          kanon[MAX_UNIT_LENGTH];
 long          startBin;
 int           anzPer;
 long          startPm;
 int           anzLaute;
 int*          lastPer;
 }; 
```

Jedes Element des Arrays INV enthält die Daten eines lautsprachlichen Bausteins. Die Elemente sind sortiert nach dem Anfangssymbol des Elements kanon der Struktur, nach der Anzahl der im Baustein enthaltenen Symbole (Phoneme, Silben, ...) und nach der Länger der Elementenfolge kanon der Struktur (in dieser Reihenfolge). Dies ermöglicht eine effektive Suche nach dem geforderten Baustein in dem Array.

**Fig.6** zeigt in einem Struktogramm 600 die Vorgehensweise der Bausteinauswahl gemäß dem Ausführungsbeispiel der Erfindung.

In einem ersten Schritt 601 wird vor dem ersten Element welches durch den Zeiger *SMPROS identifiziert ist, eine Pause der Länge 0 eingefügt. Dies dient dazu, den Startbaustein im Inventar zu finden. Anschließend wird die Variable i auf den Wert 0 initialisiert (Schritt 602) und es werden in einer ersten Intonationsschleife 603 für alle Elemente der jeweiligen SMPROS-Struktur (alle Laute) die Folgenden Schritte durchgeführt. In dem Inventar wird die längste Lautfolge ermittelt, die auf die Elementfolge an der aktuellen Position i der Struktur passt (Schritt 604).

Ist ein solcher Baustein gefunden (Schritt 605, Schritt 606), so wird der Baustein in die Datenstruktur SM angefügt, und die Variable i um den Wert anz der maximalen Anzahl an Symbolen, deren Symbolfolge gleich der Symbolfolge in *(SMPROS+ i + j) ist, erhöht.

Ferner wird überprüft, ob es Ersatzlaute für die in dem Baustein enthaltenen Laute gibt (Prüfschritt 607) und für den Fall, dass ein solcher Ersatzlaut existiert, wird der Laut ersetzt (Schritt 608). Sonst wird der Wert der Variablen i um den Wert 1 erhöht (Schritt 609) und es wird die Iterationsschleife der Schritte 604 bis 609 erneut für den neuen Wert der Variable i durchlaufen solange, bis alle Elemente der SMPROS-Struktur geprüft worden sind.

Anschaulich bedeutet dies, dass für den Fall, dass ein Baustein mit der entsprechenden Lautfolge gefunden wurde, dieser an die SM-Struktur angefügt wird und die aktuelle Position der SMPROS-Struktur um die Anzahl der Laute im gefundenen Baustein erhöht wird.

Im Folgenden wird die akustische Synthese 309 näher erläutert.

Die Funktion der akustischen Synthese 309 besteht darin, die Signalabschnitte nach Vorgabe der Bausteinauswahl zu verketten.

Im Rahmen der Verkettung werden die Grundfrequenz und die Lautdauer mittels des PSOLA-Algorithmus manipuliert.

Die Eingangsgröße der akustischen Synthese 309 ist die SM-Struktur, welche von der Programmkomponente "Bausteinauswahl" 308 erzeugt wird. Die SM-Struktur enthält die zu verkettenden Bausteine und die Information zur Grundfrequenz und Lautdauer, welche von der Vorverarbeitung generiert wurden.

In dem Struktogramm 700 in Fig.7 sind die einzelnen Verfahrensschritte der akustischen Synthese 309 dargestellt.

Im Rahmen der akustischen Synthese 305 werden periodenweise alle Laute des geforderten Bausteins synthetisiert, d.h. es wird eine äußere Schleife 701 durchlaufen für alle Elemente i in der Struktur SM.

In einem ersten Schritt wird jeweils überprüft, ob der Laut j eine Pause darstellt (Schritt 702).

Ist dies der Fall, so wird die Pause als Sprachsignal synthetisiert (Schritt 703).

Ist dies jedoch nicht der Fall, so wird für alle Laute j des Bausteins i folgende Intonationsschleife 704 durchgeführt:
In einem ersten Abschnitt der Intonationsschleife 704 (Schritt 705) wird die gewollte Lautdauer berechnet.

Anschließend wird der Variable k der Wert der Startperiode des Lautes j zugeordnet (Schritt 706).

Solange der Wert der Variable k kleiner gleich der Endperiode des Lautes j ist (Überprüfungsschritt 707) werden folgende Verfahrensschritte durchgeführt:
In einem Schritt 708 wird eine Stützstelle mit nächster Ziel-Grundfrequenz ermittelt (Schritt 707).

Anschließend wird die gewollte Periodendauer nach interpolierter Grundfrequenzkontur berechnet (Schritt 709).

Nunmehr wird überprüft, ob die bisher synthetisierte Lautdauer kleiner oder gleich der anteiligen gewollten Lautdauer ist (Schritt 710) und für den Fall, dass diese Bedingung erfüllt ist, wird die Periode mit gewollter Periodendauer gemäß dem PSOLA-Algorithmus synthetisiert (Schritt 711).

Anschließend wird erneut geprüft, ob die bisher synthetisierte Lautdauer kleiner oder gleich der anteiligen gewollten Lautdauer ist (Schritt 712).

Ist dies nicht der Fall, so wird der Wert der Variable k um den Wert 1 inkrementiert (Schritt 713).

Anschaulich bedeutet diese Vorgehensweise, dass je nach Einfügungen und Auslassungen von Perioden unterschiedliche Perioden mittels des PSOLA-Algorithmus überlagert werden, sonst die Periode mit sich selbst.

Aus den gewollten Periodendauern, die mittels des PSOLA-Algorithmus erreicht werden, bestimmt sich die Grundfrequenzkontur. Die vorgegebenen Lautdauern werden mittels Einführungen und Auslassungen von Perioden näherungsweise erreicht.

Die Signalabschnitte, d.h. die Bausteine sind hintereinander im Speicher (short*) abgelegt. Die Information über die Startabtastwerte der Bausteine, die Anzahl der Perioden, die Startabtastwerte der Perioden usw. sind in der Struktur INV abgelegt, die Information über die Anzahl der Abtastwerte jeder Periode in der Struktur PERIODE, die folgenden Aufbau hat:

```
 struct PERIODE {
 short              perLen;
 unsigned char      anreg;
 unsigned char      dummy;
 }; 
```

In diesem Dokument sind folgende Veröffentlichungen zitiert:
[1] Dennis H. Klatt, Synthesis by rule of segmental durations in English sentences, Frontiers of speech communication research, ed. B. Lindblom and S. Öhman, Academic Press, London, S. 287 - 300, 1979
[2] Klaus J. Kohler, Zeitstrukturierung in der Sprachsynthese, in: Digitale Sprachverarbeitung, ITG-Tagung Bad Nauheim, hrsg. von A. Lacroix, VDE-Verlag, Berlin, S. 165 - 170, 1988
[3] Caroline Fery, German Stress in Optimality Theory, Journal of Comparative Linguistics, S. 101 - 142, 1998
[4] Petra Wagner, Systematische Überprüfung deutscher Wortbetonungsregeln, in W. Hess, K. Stöber (Hrsg.), Elektronische Sprachsignalverarbeitung, Tagungsband zur 12. Konferenz 2001, S. 329 - 338, 2001
[5] WO 00/45373 A1
[6] DE 691 31 549 T2
[7] Marian Macchi, Issues in Text-to-Speech Synthesis, Proceedings, IEEE International Joint Symposia on Intelligence and Systems, Rockville (USA), 21-23 Mai 1998, Los Alamos (USA), IEEE Comput. Soc, Seiten 318-325

### Bezugszeichenliste

- 100: Telekommunikations-Endgerät
- 101: Datenanzeigeeinheit
- 102: Antenne
- 103: Lautsprecher
- 104: Tastenfeld
- 105: Taste
- 106: Mikrophon

- 200: Blockdiagramm
- 201: Eingangsschnittstelle
- 202: Prozessoreinheit
- 203: Speicher
- 204: ADPCM-Codier-/Decodiereinheit
- 205: Ausgangsschnittstelle
- 206: Computerbus
- 207: Computerprogramme
- 208: Textanalyse-Regeln
- 209: Prosodie-Regeln
- 210: Abkürzungs-Lexikon
- 211: Funktionswörter-Lexikon
- 212: Ausnahme-Lexikon
- 213: Diphon-Lexikon

- 300: Blockdiagramm
- 301: Datei
- 302: Textverarbeitung
- 303: Verarbeiteter elektronischer Text
- 304: Prosodiesteuerung
- 305: Elektronischer Text nach Prosodieerzeugung
- 306: Komprimiertes Diphon
- 307: Diphon
- 308: Bausteinauswahl
- 309: Akustische Synthese
- 310: Analoges Sprachsignal
- 400: Blockdiagramm
- 401: Text-Vorverarbeitung
- 402: Gefilterter Eingangstext
- 403: Graphem-Phonem-Umsetzung
- 404: Zahlenumsetzung
- 405: Gefilterter und auf Zahlen untersuchter Text
- 406: Tokenizer
- 407: Phonetische Regeln
- 408: Buchstabieren

- 406: Akzentuieren/Silbifizieren
- 407: Lautdauersteuerung
- 408: Intonationssteuerung

- 500: Erstes Zeitdiagramm
- 501: Minimale Grundfrequenz
- 502: Relative mittlere Grundfrequenz
- 503: Intonationskontur
- 510: Zweites Zeitdiagramm
- 511: Erster Konturverlauf
- 512: Zweiter Konturverlauf
- 513: Dritter Konturverlauf
- 520: Drittes Zeitdiagramm
- 521: Erste Akzentkomponente
- 522: Erster Zeitbereich
- 523: Akzenthub
- 524: Zweiter Zeitbereich
- 525: Dritter Zeitbereich
- 526: Zweite Akzentkomponente
- 527: Erster Zeitbereich
- 528: Zweiter Zeitbereich
- 530: Viertes Zeitdiagramm
- 513: Gesamt-Intonationskonturverlauf

- 600: Struktogramm
- 601: Verfahrensschritt
- 602: Verfahrensschritt
- 603: Verfahrensschritt
- 604: Verfahrensschritt
- 605: Verfahrensschritt
- 606: Verfahrensschritt
- 607: Verfahrensschritt
- 608: Verfahrensschritt
- 609: Verfahrensschritt

- 700: Struktogramm
- 701: Verfahrensschritt
- 702: Verfahrensschritt
- 703: Verfahrensschritt
- 704: Verfahrensschritt
- 705: Verfahrensschritt
- 706: Verfahrensschritt
- 707: Verfahrensschritt
- 708: Verfahrensschritt
- 709: Verfahrensschritt
- 710: Verfahrensschritt
- 711: Verfahrensschritt
- 712: Verfahrensschritt
- 713: Verfahrensschritt

## Patentansprüche

1. Verfahren zur rechnergestützten Sprachsynthese eines gespeicherten elektronischen Textes zu einem analogen Sprachsignal,
• bei dem der gespeicherte elektronische Text unter Verwendung vorgegebener Textanalyse-Regeln einer Textanalyse unterzogen wird,
• bei dem für den Fall, dass die Textanalyse-Regeln für den elektronischen Text erfüllt werden, eine erste Folge lautsprachlicher Einheiten gebildet wird,
• bei dem geprüft wird, ob der elektronische Text in einem elektronischen Abkürzungs-Lexikon, das eine Abbildungstabelle mit einer vorgegebenen Anzahl von für eine Sprache üblichen Abkürzungen enthält, enthalten ist,
• bei dem für den Fall, dass der elektronische Text in dem elektronischen Abkürzungs-Lexikon enthalten ist, eine zweite Folge lautsprachlicher Einheiten gebildet wird,
• bei dem geprüft wird, ob der elektronische Text in einem elektronischen Funktionswörter-Lexikon, das eine Abbildungstabelle mit häufig auftretenden Wörtern enthält, enthalten ist,
• bei dem für den Fall, dass der elektronische Text in dem elektronischen Funktionswörter-Lexikon enthalten ist, eine dritte Folge lautsprachlicher Einheiten gebildet wird,
• bei dem für den Fall, dass die Textanalyse-Regeln für den elektronischen Text nicht erfüllt werden, unter Verwendung eines Ausnahme-Lexikons, das eine Abbildungstabelle mit von einem Benutzer vorgegebenen Zeichenfolgen enthält, eine vierte Folge lautsprachlicher Einheiten gebildet wird, und
• bei dem für die jeweilige Folge lautsprachlicher Einheiten unter Verwendung vorgegebener Prosodie-Regeln eine Prosodie erzeugt wird,
• bei dem aus der jeweiligen Folge lautsprachlicher Einheiten und der Prosodie das analoge Sprachsignal erzeugt wird,
• wobei die lautsprachlichen Einheiten in komprimierter Form gespeichert werden, und
• wobei zumindest ein Teil der gespeicherten komprimierten lautsprachlichen Einheiten vor Bildung der jeweiligen Folge lautsprachlicher Einheiten dekomprimiert wird.

2. Verfahren gemäß Anspruch 1,
bei dem die Komprimierung gemäß einem der Folgenden Verfahren erfolgt:
• ADPCM,
• GSM,
• LPC, oder
• CELP.

3. Verfahren gemäß Anspruch 1 oder 2,
bei dem als lautsprachliche Einheiten Diphone verwendet werden.

4. Verfahren gemäß einem der Ansprüche 1 bis 3,
eingesetzt in einem Embedded System.

5. Sprachsyntheseeinrichtung zum Synthetisieren eines gespeicherten elektronischen Textes zu einem analogen Sprachsignal,
• mit einem Text-Speicher zum Speichern des elektronischen Textes,
• mit einem Regel-Speicher zum Speichern von Textanalyse-Regeln und Prosodie-Regeln,
• mit einem Lexikon-Speicher zum Speichern eines
• elektronischen Abkürzungs-Lexikons, eines elektronischen Funktionswörter-Lexikons und eines elektronischen Ausnahme-Lexikons,
• mit einem Prozessor, der derart eingerichtet ist, dass er unter Verwendung der gespeicherten Textanalyse-Regeln und Prosodie-Regeln sowie der gespeicherten elektronischen Lexika folgende Schritte durchführt:
• der gespeicherte elektronische Text wird unter Verwendung vorgegebener Textanalyse-Regeln einer Textanalyse unterzogen,
• für den Fall, dass die Textanalyse-Regeln für den elektronischen Text erfüllt werden, wird eine erste Folge lautsprachlicher Einheiten gebildet,
• es wird geprüft, ob der elektronische Text in einem elektronischen Abkürzungs-Lexikon, das eine Abbildungstabelle mit einer vorgegebenen Anzahl von für eine Sprache üblichen Abkürzungen enthält, enthalten ist,
• für den Fall, dass der elektronische Text in dem elektronischen Abkürzungs-Lexikon enthalten ist, wird eine zweite Folge lautsprachlicher Einheiten gebildet,
• es wird geprüft, ob der elektronische Text in einem elektronischen Funktionswörter-Lexikon, das eine Abbildungstabelle mit häufig auftretenden Wörtern enthält, enthalten ist,
• für den Fall, dass der elektronische Text in dem elektronischen Funktionswörter-Lexikon enthalten ist, wird eine dritte Folge lautsprachlicher Einheiten gebildet,
• für den Fall, dass die Textanalyse-Regeln für den elektronischen Text nicht erfüllt werden, wird unter Verwendung eines Ausnahme-Lexikons, das eine Abbildungstabelle mit von einem Benutzer vorgegebenen Zeichenfolgen enthält, eine vierte Folge lautsprachlicher Einheiten gebildet, und
• für die jeweilige Folge lautsprachlicher Einheiten wird unter Verwendung vorgegebener Prosodie-Regeln eine Prosodie erzeugt,
• aus der jeweiligen Folge lautsprachlicher Einheiten und der Prosodie wird das analoge Sprachsignal erzeugt,
• wobei die lautsprachlichen Einheiten in komprimierter Form gespeichert sind, und
• wobei zumindest ein Teil der gespeicherten komprimierten lautsprachlichen Einheiten vor Bildung der jeweiligen Folge lautsprachlicher Einheiten dekomprimiert wird.

6. Sprachsyntheseeinrichtung gemäß Ansprüche 5,
eingerichtet als ein Embedded System.

7. Telekommunikationsgerät mit einer Sprachsyntheseeinrichtung gemäß Anspruch 5 oder 6.

## Claims

1. Method for the computer-aided speech synthesis of a stored electronic text to an analog speech signal,
• wherein the stored electronic text is undergone a text analysis using given text analysis rules,
• wherein in case that the text analysis rules are met for the electronic text, a first sequence of phonetic units is formed,
• wherein it is tested whether the electronic text is contained in an electronic abbreviation lexicon that contains a mapping table with a given number of abbreviations that are common for a language,
• wherein in case that the electronic text is contained in the electronic abbreviation lexicon, a second sequence of phonetic units is formed,
• wherein it is tested whether the electronic text is contained in an electronic function word lexicon that contains a mapping table with frequently occurring words,
• wherein in case that the electronic text is contained in the electronic function word lexicon, a third sequence of phonetic units is formed,
• wherein in case that the text analysis rules for the electronic text are not met, a fourth sequence of phonetic units is formed using an exception lexicon that contains a mapping table with a character string given by a user,
• wherein for the respective sequence of phonetic units a prosody is generated using given prosody rules,
• wherein from the respective sequence of phonetic units and the prosody the analog speech signals is generated,
• wherein the phonetic units are stored in compressed form, and
• wherein at least a part of the stored compressed phonetic units are decompressed before forming the respective sequence of phonetic units.

2. Method according to claim 1,
wherein the compressing occurs according to any of the following methods:
• ADPCM,
• GSM,
• LPC, or
• CELP.

3. Method according to claim 1 or 2,
wherein diphones are used as phonetic units.

4. Method according to any of claims 1 to 3,
utilized in an embedded system.

5. Speech synthesis device for synthesizing a stored electronic text to an analog speech signal,
• with a text memory for storing the electronic text,
• with a rule memory for storing text analysis rules and prosody rules,
• with a lexicon memory for storing of an electronic abbreviation lexicon, of an electronic function word lexicon and of an electronic exception lexicon,
• with a processor configured such, that it executes the following steps using the stored text analysis rules and prosody rules as well as the stored electronic lexicon:
• the stored electronic text is undergone a text analysis using given text analysis rules,
• in case that the text analysis rules are met for the electronic text, a first sequence of phonetic units is formed,
• it is tested whether the electronic text is contained in an electronic abbreviation lexicon that contains a mapping table with a given number of abbreviations that are common for a language,
• in case that the electronic text is contained in the electronic abbreviation lexicon, a second sequence of phonetic units is formed,
• it is tested whether the electronic text is contained in an electronic function word lexicon that contains a mapping table with frequently occurring words,
• in case that the electronic text is contained in the electronic function word lexicon, a third sequence of phonetic units is formed,
• in case, that the text analysis rules for the electronic text are not met, a fourth sequence of phonetic units is formed using an exception lexicon that contains a mapping table with a character string given by a user,
• for the respective sequence of phonetic units a prosody is generated using given prosody rules,
• from the respective sequence of phonetic units and the prosody, the analog speech signals is generated,
• wherein the phonetic units are stored in compressed form, and
• wherein at least a part of the stored compressed phonetic units are decompressed before forming the respective sequence of phonetic units.

6. Speech synthesis device according to claim 5,
configured as an embedded system.

7. Telecommunications device having a speech synthesis device according to claim 5 or 6.

## Revendications

1. Procédé de synthèse de la parole, assisté par ordinateur, d'un texte électronique mémorisé en un signal vocal analogique,
• dans lequel on soumet le texte électronique mémorisé à une analyse de texte en utilisant des règles prescrites d'analyse de texte,
• dans lequel, dans le cas où les règles d'analyse de texte sont satisfaites pour le texte électronique, on forme une première suite d'unités de diffusion acoustique,
• dans lequel on contrôle si le texte électronique est contenu dans un lexique électronique d'abréviations, qui contient une table de correspondance ayant un nombre prescrit d'abréviations habituelles pour une langue,
• dans lequel, dans le cas où le texte électronique est contenu dans le lexique électronique d'abréviations, on forme une deuxième suite d'unités de diffusion acoustique,
• dans lequel on contrôle si le texte électronique est contenu dans un lexique électronique de mots fonctionnels, qui contient une table de correspondance ayant des mots qui apparaissent souvent,
• dans lequel, dans le cas où le texte électronique est contenu dans le lexique électronique de mots fonctionnels, on forme une troisième suite d'unités de diffusion acoustique,
• dans lequel, dans le cas où les règles d'analyse du texte ne sont pas satisfaites pour le texte électronique, on forme, en utilisant un lexique d'exceptions, qui contient une table de correspondance avec des suites de signes prescrites par un utilisateur, une quatrième suite d'unités de diffusion acoustique, et
• dans lequel, on produit, pour la suite respective d'unités de diffusion acoustique, une prosodie en utilisant des règles de prosodie prescrites,
• dans lequel on produit le signal vocal analogique à partir de la suite respective d'unités de diffusion acoustique et de la prosodie,
• dans lequel on mémorise les unités de diffusion acoustiques sous forme comprimée, et
• dans lequel on décomprime au moins une partie des unités de diffusion acoustique comprimées et mémorisées, avant la formation de la suite respective d'unités de diffusion acoustique.

2. Procédé suivant la revendication 1,
dans lequel on effectue la compression suivant l'un des procédés suivant :
• ADPCM,
• GSM,
• LPC, ou
• CELP

3. Procédé suivant la revendication 1 ou 2,
dans lequel on utilise des diphones comme unités de diffusion acoustique.

4. Procédé suivant l'une des revendications 1 à 3, mis en oeuvre dans un embedded system.

5. Dispositif de synthèse de la parole pour synthétiser un texte électronique mémorisé en un signal vocal analogique,
• comprenant une mémoire de texte pour mémoriser le texte électronique,
• comprenant une mémoire de règles, pour mémoriser des règles d'analyse de texte et des règles de prosodie,
• comprenant une mémoire de lexique, pour mémoriser un lexique électronique d'abréviations, un lexique électronique de mots fonctionnels et un lexique électronique d'exceptions,
• comprenant un processeur qui est tel qu'il effectue, en utilisant les règles d'analyse de texte et les règles de prosodie mémorisées ainsi que le lexique électronique mémorisé, les stades suivants :
• on soumet le texte électronique mémorisé à une analyse de texte en utilisant des règles prescrites d'analyse de texte,
• dans le cas où les règles d'analyse de texte sont satisfaites pour le texte électronique, on forme une première suite d'unités de diffusion acoustique,
• dans lequel on contrôle si le texte électronique est contenu dans le lexique électronique d'abréviations, qui contient une table de correspondance ayant un nombre prescrit d'abréviations habituelles pour une langue,
• dans le cas où le texte électronique est contenu dans le lexique électronique d'abréviations, on forme une deuxième suite d'unités de diffusion acoustique,
• on contrôle si le texte électronique est contenu dans un lexique électronique de mots fonctionnels, qui contient une table de correspondance ayant des mots qui apparaissent souvent,
• dans le cas où le texte électronique est contenu dans le lexique électronique de mots fonctionnels, on forme une troisième suite d'unités de diffusion acoustique,
• dans le cas où les règles d'analyse ne sont pas satisfaites pour le texte électronique, on forme, en utilisant un lexique d'exceptions, qui contient une table de correspondance avec des suites de signes prescrites par un utilisateur, une quatrième suite d'unités de diffusion acoustique, et
• on produit, pour la suite respective d'unités de diffusion acoustique, une prosodie en utilisant des règles de prosodie prescrites,
• on produit le signal vocal analogique à partir de la suite respective d'unités de diffusion acoustique et de la prosodie,
• dans lequel on mémorise les unités de diffusion acoustique sous forme comprimée, et
• dans lequel on décomprime au moins une partie des unités de diffusion acoustique comprimées, avant la formation de la suite respective d'unités de diffusion acoustique.

6. Dispositif de synthèse de la parole suivant la revendication 5, conçu sous forme d'un embedded system.

7. Appareil de télécommunication ayant un dispositif de synthèse de la parole suivant la revendication 5 ou 6.
